# EUROPÄISCHE PATENTSCHRIFT

(11) **EP 3 898 000 B1**
(45) Veröffentlichungstag und Bekanntmachung des Hinweises auf die Patenterteilung: **27.09.2023**
(21) Anmeldenummer: 19832356.0
(22) Anmeldetag: 19.12.2019
(51) Int. Cl.: B05B 5/16, B05B 5/043, B05B 5/025, B05B 11/00, A45D 34/00, A45D 34/02

(54) **FLUIDTANK MIT SPEICHERMEDIUM UND VENTILSYSTEM FÜR EINEN ELEKTRODYNAMISCHEN ZERSTÄUBER**
FLUID TANK HAVING STORAGE MEDIUM AND VALVE SYSTEM FOR AN ELECTRODYNAMIC ATOMIZER
RÉSERVOIR DE FLUIDE POURVU D'UN MILIEU D'ACCUMULATION ET SYSTÈME DE SOUPAPE POUR UN PULVÉRISATEUR ÉLECTRODYNAMIQUE

(30) Priorität: 21.12.2018 DE 102018133459
(43) Veröffentlichungstag der Anmeldung: 27.10.2021
(73) Patentinhaber: J. Wagner GmbH, 88677 Markdorf (DE)
(72) Erfinder: MANGOLD, Sebastian, 88682 Salem (DE); FIESEL, Manuel, 88045 Friedrichshafen (DE); ULBRICH, Jens, 88048 Friedrichshafen (DE); HILGER, Hubert, 84416 Taufkirchen/Vils (DE)
(74) Vertreter: Otten, Roth, Dobler & Partner mbB Patentanwälte
(86) Internationale Anmeldenummer: PCT/EP2019/086280
(87) Internationale Veröffentlichungsnummer: WO 2020/127711

(56) Entgegenhaltungen:
- DE-A1- 19 834 605
- DE-A1-102018 109 456
- DE-A1-102018 109 457
- US-A1- 2003 206 834
- US-A1- 2015 144 127

## Beschreibung

Aus der DE 10 2018 109 456 A1 ist ein Verfahren zur Steuerung eines elektrostatischen Zerstäubers für Flüssigkeiten bekannt, wobei der Zerstäuber einen Flüssigkeitstank und eine Fördervorrichtung für Flüssigkeit aus dem Flüssigkeitstank, eine Hochspannungsquelle sowie mindestens eine Zerstäuberdüse für die Zerstäubung von Flüssigkeit umfasst, wobei die mindestens eine Zerstäuberdüse an der Hochspannungsquelle angeschlossen ist. Hierbei werden mittels Sensormitteln einer Kontrollelektronik an wenigstens einer der Zerstäuberdüsen Spannung und/oder Stromstärke erfasst und/oder werden mittels Sensormitteln der Kontrollelektronik Spannung und/oder Stromstärke an der Hochspannungsquelle erfasst.

Aus der DE 198 34 605 A1 ist ein Dampf gerät, insbesondere ein Dampfbügeleisen, mit einer Dampferzeugungsvorrichtung zur Erzeugung von Dampf und einer Applikationsvorrichtung zur Abgabe von Zusatzstoffen an den Dampf bekannt, wobei die Applikationsvorrichtung eine Kapillareinrichtung zur Abgabe des Zusatzstoffs an den Dampf umfasst.

Aus der US 2015/144127 A1 ist eine Behälteranordnung mit Ventil bekannt, welche einen Behälter zum Aufnehmen eines Fluids umfasst, wobei sich der Behälter in einer axialen Richtung erstreckt und mindestens eine Entlüftungsöffnung an einem vorderen Ende und mindestens eine Ausgabeöffnung aufweist. Die mit einem Ventil versehene Behälteranordnung umfasst ferner ein Ventil, das in dem Behälter angeordnet ist, und ein Kolbenelement, das axial hinter dem Ventil angeordnet ist.

Aus der WO 2018 193 070 A1, welche zur Patentfamilie der DE 10 2018 109 457 A1 gehört, ist ein Flüssigkeitstank für einen Zerstäuber bekannt, bei welchem über ein am Flüssigkeitstank angeordnetes RFID Modul eine elektronische Kodierung des Flüssigkeitstanks vorgesehen ist.

Aus der US 2003/206834 A1 sind elektrostatische Ultraschallvernebelungs- und thermische Duftfreisetzungssysteme sowie Verfahren zum effektiven und effizienten Freisetzen von Duft bekannt, welcher in der dufttragenden und Multimedia-Platte oder -Kassette gespeichert ist.

Nachteilig an derartigen Flüssigkeitstanks ist, dass die Kodierung keine Informationen über den Zustand des Flüssigkeitstanks oder seines Inhaltes enthält.

Aufgabe der Erfindung ist es daher, einen Flüssigkeitstank bzw. Fluidtank für einen elektrohydrodynamischen Zerstäuber weiter zu bilden, dass die Funktionalität eines elektrohydrodynamischen Zerstäubers erhöht wird.

Diese Aufgabe wird durch einen Fluidtank für einen elektrohydrodynamischen Zerstäuber nach Anspruch 1 gelöst. Vorteilhafte Weiterbildungen sowie zweckmäßige Ausgestaltungen sind in den abhängigen Ansprüchen angegeben.

Dabei zeigen exemplarisch
- Fig. 1: Eine explodierte Schnittdarstellung eines Fluidtanks;
- Fig. 2: eine Darstellung des Fluidtanks im Schnitt in zusammengesetzter Ausführung;
- Fig. 3a: eine Draufsicht auf einen elastischen Ventilkörper;
- Fig. 3b: eine Unteransicht eines elastischen Ventilkörpers;
- Fig. 4: den Anschlussbereich des Fluidtanks an einer Zerstäubereinheit eines elektrohydrodynamischen Zerstäubers;
- Fig. 5: einen Zerstäuber mit einer Zerstäubereinheit und einem Fluidtank.

Fig. 1 zeigt im Einzelnen einen Fluidtank 1 für einen elektrohydrodynamischen Zerstäuber. Der Fluidtank 1 umfasst ein zumindest teilweise elastisch deformierbares Ventilsystem 2, wobei das Ventilsystem 2 einen elastischen Ventilkörper 3 mit einem konischen Dichtabschnitt 4 und mehreren Fluidkanälen 5 (in Fig. 3 dargestellt) umfasst.

Der Fluidtank 1 umfasst weiterhin einen passiven Folgekolben 6, welcher von unten her in das Tankvolumen 7 in Richtung 8 bewegbar ist. Der Folgekolben 6 wird bei der Entnahme von Fluid, beispielsweise durch eine Peristaltikpumpe, in das Tankvolumen 7 eingezogen und ermöglicht dadurch den Verzicht auf eine Belüftung des Tankvolumens 7.

Der Tank bildet an seiner Unterseite mit einem Deckel 9 und der Wandung 18 ein Gehäuse für den Fluidtank 1 aus.

Der Fluidtank 1 umfasst einen Datenspeicher 10 und bevorzugt Mittel zur drahtgebundenen 11 und/oder drahtlosen Kontaktierung des Datenspeichers 10.

Dies ist exemplarisch nur in Fig. 1 dargestellt. Die Anordnung des Datenspeichers 10 ist dabei beliebig wählbar, insbesondere dadurch beeinflusst, welcher Bauraum für den Datenspeicher 10 zur Verfügung steht.

Besonders bevorzugt kann der Datenspeicher 10 auch weitere Elektronikkomponenten, wie beispielsweise Sensoren 12 umfassen, um die Temperatur oder andere Sensordaten aufzunehmen und zu speichern.

Das Tankvolumen weist an seiner Oberseite eine Öffnung 20 auf, welche von einem Ventilsitz 21 umgeben ist. In den Ventilsitz 21 wird der elastische Ventilkörper 3 eingesetzt und oberseitig wiederum mit einer Verschlusskappe 22 abgedeckt. Die Verschlusskappe weißt in ihrem Zentrum eine Öffnung 23 auf, in welche der konische Dichtabschnitt 4 eintaucht. Die Öffnung 23 umfasst an ihrer Innenwandung 24 einen ebenfalls konischen Verlauf, so dass dieser Verlauf dieser Innenwandung 24 gemeinsam mit dem konischen Dichtabschnitt 4 eine Kegel-Kegelsitz-Dichtung ausbildet.

In Fig. 2 ist ein zusammengefügter Zustand der Komponenten nach Fig. 1 dargestellt. Gleiche Elemente sind mit gleichen Bezugszeichen versehen.

Das bezeichnete Ventilsystem 2 wird zur Öffnung durch eine Kraft 30 betätigt, welche von oben her auf den elastischen Ventilkörper wirkt.

Wie in Fig. 3a und 3b dargestellt, umfasst der elastische Ventilkörper 3 eine Federscheibe 31 und einen auf der Federscheibe angeordneten Ventilkegel 32, wobei der Ventilkegel 32 die Fluidkanäle 5 umfasst und die Fluidkanäle 5 im Randbereich des Ventilkegels 32 die Federscheibe 31 durchdringen und auf deren Unterseite Öffnungen 33 ausbilden.

Am oberen Rand des Ventilkegels 32 ist der konische Dichtabschnitt 4 ausgebildet, wie in Fig. 3a dargestellt.

Erfolgt nun die Einwirkung der in Fig. 2 dargestellten Kraft 30 auf die obere Fläche 34 des elastischen Ventilkörpers 3, insbesondere des Ventilkegels 32, so wird der Ventilkegel in Richtung des Innenraums 35 des Fluidtanks 1 bewegt, wodurch die Federscheibe 31 eine Deformation erfährt. Auf diese Weise wird eine Passage vom Innenraum 35 des Fluidtanks 1 durch die Fluidkanäle 5, zwischen der Außenfläche 36 des Ventilkegels 32 und der Innenwandung 24 für das Fluid freigegeben.

Bei Wegfall der Kraft 30 wird die Elastizität der Federscheibe 31 dazu führen, dass der Ventilkegel 32 wieder nach oben bewegt wird, und der Dichtabschnitt 4 mit der Innenwandung 24 eine Dichtung ausbildet. Das Ventil stellt somit nur unter Zwangsöffnung eine Entnahmemöglichkeit für Fluid bereit und ist im Ruhezustand geschlossen.

Fig. 4 zeigt den Anschlussbereich 50 an einer Zerstäubereinheit ZE (nicht vollständig dargestellt) eines elektrohydrodynamischen Zerstäubers Z für einen Fluidtank 1. Der Fluidtank (nicht dargestellt) wird dabei von unter her kommend eingeschoben, und bevorzugt durch ein Bajonettsystem nach leichter Drehung gehalten. Das Einschieben in Richtung 51 bewirkt durch die zentrische Anordnung eines Stempels 52, dass der Stempel 52 gegen die obere Fläche 34 des Ventilkegels 32 drückt, und das Ventil wie oben beschrieben geöffnet wird.

Der Anschlussbereich 50 umfasst dabei des Weiteren einen Filterabschnitt 53, bevorzugt aus einem Edelstahlgewebe, welcher einen Ringbereich 54 überdeckt, durch welchen das Fluid aus dem Fluidtank 1 in die Zerstäubereinheit ZE eintritt.

Neben dem Filterabschnitt 53, radial außenliegend, ist ein Dichtelement 55 angeordnet, welches mit der oberen Fläche der Verschlusskappe den bei geöffnetem Ventilsystem 2 freigegebenen Strömungsbereich des Fluids gegen die Umgebung abdichtet.

Oberhalb des Strömungsbereichs, insbesondere im Anschluss an die Fluidwege 56 ist ein Schlauchanschluss 57 vorgesehen, an welchen der/die Schlauchkanäle zur Anbindung an das Pumpensystem P für die Zerstäubereinheit ZE angeschlossen werden.

Der Stempel 52 ist vorliegend bevorzugt an dem Schlauchanschluss 57 aufgehängt und verspannt diesen somit über den Filter 53 und die Dichtung 55 gegen den Dachbereich 58 des Anschlussbereichs 50.

Figur 5 zeigt schematisch einen elektrohydrodynamischen Zerstäuber Z, wobei der Zerstäuber eine Zerstäubereinheit ZE und einen Fluidtank 1 umfasst. Die innerhalb der Zerstäubereinheit ZE angeordneten, die für die elektrohydrodynamische Zerstäubung erforderlichen Baugruppen sind vorliegend durch schematische Symbole dargestellt.

Dabei ist eine Baugruppe ein Hochspannungsgenerator HV, welcher die für die elektrohydrodynamische Zerstäubung erforderliche Hochspannung bereitstellt. Eine weitere Baugruppe betrifft ein Pumpensystem P, um das zu zerstäubende Fluid zu einer Zerstäuberdüseneinheit D mit Zerstäuberdüsen D1, D2, D3 zu fördern. Des weiteren umfasst die Zerstäubereinheit ZE eine Baugruppe mit einer elektronischen Steuerung S, insbesondere mit mindestens einer Prozessoreinheit.

An dem Fluidtank 1 ist ein Datenspeicher 10 umfasst, welcher vorliegend ebenfalls schematisch angedeutet ist. Der Fluidtank 1 ist dabei über den Anschlussbereich 50 an der Zerstäubereinheit ZE angeschlossen, wie oben beschrieben ist.

### Bezugszeichenliste:

- 1: Fluidtank
- 2: deformierbares Ventilsystem
- 3: elastischer Ventilkörper
- 4: konischer Dichtabschnitt
- 5: Fluidkanal
- 6: passiver Folgekolben
- 7: Tankvolumen
- 8: Richtung
- 9: Deckel
- 18: Wandung
- 10: Datenspeicher
- 11: drahtgebundene Kontaktierung
- 12: Sensor
- 20: Öffnung
- 21: Ventilsitz
- 22: Verschlusskappe
- 23: Öffnung von 22
- 24: Innenwandung von 23

- 30: Kraft
- 31: Federscheibe
- 32: Ventilkegel
- 33: Öffnung
- 34: obere Fläche des elastischen Ventilkörpers 3
- 35: Innenraums des Fluidtanks 1
- 36: Außenfläche des Ventilkegels 32

- 50: Anschlussbereich 50
- 51: Richtung
- 52: Stempel
- 53: Filter / Filterabschnitt
- 54: Ringbereich
- 55: Dichtelement
- 56: Fluidwege
- 57: Schlauchanschluss
- 58: Dachbereich des Anschlussbereichs 50
- Z: Zerstäuber
- ZE: Zerstäubereinheit
- HV: Hochspannungsgenerator
- P: Pumpensystem
- D: Zerstäuberdüseneinheit
- D1, D2, D3: Zerstäuberdüsen
- S: Steuerung

## Patentansprüche

1. Fluidtank für einen elektrohydrodynamischen Zerstäuber, wobei der Fluidtank (1) einen Datenspeicher (10) umfasst, um einen Datenaustausch mit dem elektrohydrodynamischen Zerstäuber zu ermöglichen, **dadurch gekennzeichnet, dass** der Fluidtank (1) ein zumindest teilweise elastisch deformierbares Ventilsystem (2) umfasst, wobei das Ventilsystem (2) einen elastischen Ventilkörper (3) mit einem konischen Dichtabschnitt (4) und mehreren Fluidkanälen (5) umfasst, wobei der elastische Ventilkörper (3) eine Federscheibe (31) und einen auf der Federscheibe (31) angeordneten Ventilkegel (32) umfasst, wobei der Ventilkegel (32) die Fluidkanäle (5) umfasst und die Fluidkanäle (5) im Randbereich des Ventilkegels (32) die Federscheibe (31) durchdringen.

2. Fluidtank nach Anspruch 1, **dadurch gekennzeichnet, dass** der Fluidtank (1) einen passiven Folgekolben (6) umfasst.

3. Fluidtank nach Anspruch 1 oder 2, **dadurch gekennzeichnet, dass** der Fluidtank (1) des Weiteren Mittel zur drahtgebundenen (11) und/oder drahtlosen Kontaktierung des Datenspeichers (10) umfasst.

## Claims

1. Fluid tank for an electrohydrodynamic atomizer, wherein the fluid tank (1) comprises a data memory (10), in order to permit an exchange of data with the electrohydrodynamic atomizer, **characterized in that** the fluid tank (1) comprises an at least partially elastically deformable valve system (2), wherein the valve system (2) comprises an elastic valve body (3) with a conical sealing section (4) and a plurality of fluid channels (5), wherein the elastic valve body (3) comprises a spring disk (31) and a valve cone (32) which is arranged on the spring disk (31), wherein the valve cone (32) comprises the fluid channels (5), and the fluid channels (5) penetrate the spring disk (31) in the edge region of the valve cone (32).

2. Fluid tank according to Claim 1, **characterized in that** the fluid tank (1) comprises a passive follower piston (6).

3. Fluid tank according to Claim 1 or 2, **characterized in that** the fluid tank (1) also comprises means for wired (11) and/or wireless formation of contact with the data memory (10).

## Revendications

1. Réservoir de fluide pour un pulvérisateur électrohydrodynamique, le réservoir de fluide (1) comprenant une mémoire de données (10) afin de permettre un échange de données avec le pulvérisateur électrohydrodynamique, **caractérisé en ce que** le réservoir de fluide (1) comprend un système de vanne (2) au moins partiellement déformable de manière élastique, dans lequel le système de vanne (2) comprend un corps de vanne élastique (3) pourvu d'une section d'étanchéité conique (4) et de plusieurs conduits de fluide (5), dans lequel le corps de vanne élastique (3) comprend une rondelle élastique (31) et un cône de vanne (32) disposé sur la rondelle élastique (31), dans lequel le cône de vanne (32) comprend les conduits de fluide (5), et les conduits de fluide (5) traversent la rondelle élastique (31) dans la zone marginale du cône de vanne (32).

2. Réservoir de fluide selon la revendication 1, **caractérisé en ce que** le réservoir de fluide (1) comprend un piston suiveur passif (6).

3. Réservoir de fluide selon la revendication 1 ou 2, **caractérisé en ce que** le réservoir de fluide (1) comprend en outre des moyens pour la mise en contact avec (11) et/ou sans fil de la mémoire de données (10).
